# EUROPÄISCHE PATENTSCHRIFT

(11) **EP 3 590 616 B1**
(45) Veröffentlichungstag und Bekanntmachung des Hinweises auf die Patenterteilung: **23.12.2020**
(21) Anmeldenummer: 19183123.9
(22) Anmeldetag: 28.06.2019
(51) Int. Cl.: B21B 31/10

(54) **VERFAHREN UND VORRICHTUNG ZUM WECHSELN VON STÜTZWALZEN AN EINEM WALZGERÜST**
METHOD AND DEVICE FOR CHANGING MILLERS ON A MILLING FRAME
PROCÉDÉ ET DISPOSITIF DE REMPLACEMENT DES ROULEAUX DE SUPPORT SUR UNE CAGE DE LAMINOIR

(30) Priorität: 03.07.2018 DE 102018210889
(43) Veröffentlichungstag der Anmeldung: 08.01.2020
(73) Patentinhaber: SMS Group GmbH, 40237 Düsseldorf (DE)
(72) Erfinder: Groß, Markus, 43804 Much (DE); Warnke, Uwe, 28790 Schwanewede (DE)
(74) Vertreter: Klüppel, Walter

(56) Entgegenhaltungen:
- CN-A- 105 618 489
- DE-A1- 19 815 029
- JP-A- S5 536 063
- JP-A- H01 306 006

## Beschreibung

Die Erfindung betrifft ein Verfahren zum Wechseln von Stützwalzen an einem Walzgerüst nach dem Oberbegriff von Anspruch 1, und ein Walzgerüst mit einer entsprechenden Vorrichtung nach dem Oberbegriff von Anspruch 8.

Nach dem Stand der Technik kann zum Wechseln von Stützwalzen bei einem Walzgerüst ein sogenannter Walzenwechselstuhl eingesetzt werden, was beispielsweise aus WO 2003/015949 A1 bekannt ist. Der Ablauf hierbei ist aufwendig: Nach dem Ausfahren der Arbeitswalzen aus dem Walzgerüst müssen diese aus dem Gerüstbereich entfernt werden, wobei eine Verschiebeeinrichtung, auf welche die Arbeitswalzen ausgefahren worden sind, ebenfalls entfernt werden muss. Anschließend wird die untere Stützwalze quer zur Walzrichtung aus dem Walzgerüst ausgefahren, wobei dann der Walzenwechselstuhl von oben auf die untere Stützwalze aufgesetzt wird. Hiernach wird die untere Stützwalze in Verbindung mit dem hierauf aufgesetzten Walzenwechselstuhl wieder in das Walzgerüst eingefahren, wobei dann die obere Stützwalze abgesenkt und entsprechend auf den Walzenwechselstuhl aufgesetzt wird. Danach werden dann die untere Stützwalze und die mithilfe des Walzenwechselstuhls hierauf abgesenkte bzw. aufgesetzte obere Stützwalze gemeinsam wieder aus dem Walzgerüst ausgefahren. Nach diesem Ausfahren kann die obere Stützwalze mit einem Hallenkran abgehoben und eine neue Stützwalze auf den Walzenwechselstuhl aufgesetzt werden. Somit kann die neue Stützwalze dann wieder in Verbindung mit dem Walzenstuhl und der unteren Stützwalze in den Gerüstbereich eingefahren werden.

Das vorstehend erläuterte Vorgehen unterliegt dem Nachteil, dass es zur Vorbereitung eines Austauschs der oberen Stützwalze zunächst erforderlich ist, die untere Stützwalze aus dem Gerüstbereich herauszufahren, um hierauf den Walzenwechselstuhl aufzusetzen. Das Ausfahren der unteren Stützwalze, und das anschließende Einfahren der unteren Stützwalze mitsamt des darauf aufgesetzten Walzenwechselstuhls, beansprucht kostspielige Rüstzeit. Ein weiterer Nachteil dieses Vorgehens liegt darin, dass zum Abheben der oberen Stützwalze von dem Walzenwechselstuhl, nachdem der Verbund aus untere Stützwalze, Walzenwechselstuhl und darauf abgesetzter oberer Stützwalze aus dem Gerüstbereich herausgefahren ist, wie erläutert ein Hallenkran eingesetzt wird, der dann in der Zeit des Wechsels der oberen Stützwalze nicht für andere Vorgänge zur Verfügung steht.

Aus CN 105 618 489 A sind ein gattungsgemäßes Verfahren mit den Merkmalen nach dem Oberbegriff von Anspruch 1 sowie ein gattungsgemäßes Walzgerüst mit den Merkmalen nach dem Oberbegriff von Anspruch 8 bekannt.

Entsprechend liegt der Erfindung die Aufgabe zugrunde, das Wechseln von Stützwalzen bei einem Walzgerüst zu vereinfachen, indem es in kürzerer Zeit und damit zu geringeren Kosten durchführbar ist.

Diese Aufgabe wird durch ein mit den Merkmalen von Anspruch 1 angegebenes Verfahren, und durch ein mit den Merkmalen von Anspruch 8 definiertes Walzgerüst gelöst. Vorteilhafte Weiterbildungen der Erfindung sind in den abhängigen Ansprüchen definiert.

Das Verfahren nach der vorliegenden Erfindung dient zum Wechseln von Stützwalzen an einem Walzgerüst. Hierbei wird nach einem Ausfahren der Arbeitswalzen ein Walzenwechselstuhl quer zur Walzrichtung in das Walzgerüst eingebracht, wobei der Walzenwechselstuhl mit einem unteren Teil davon auf Einbaustücke der unteren Stützwalze aufgestützt und die obere Stützwalze auf den Walzenwechselstuhl abgesenkt werden kann. Der Walzenwechselstuhl wird in das Walzgerüst über die für die Arbeitswalzen des Walzgerüstes vorgesehenen Ausfahrschienen eingefahren, wobei, nachdem die obere Stützwalze auf den Walzenwechselstuhl abgesenkt worden ist, dann entweder nur die obere Stützwalze oder eine Einheit gebildet aus der unteren und oberen Stützwalze aus dem Walzgerüst ausgefahren wird/werden.

Ein Walzgerüst nach der vorliegenden Erfindung dient zu dem gleichen Zweck, und umfasst hierzu eine Vorrichtung zum Wechseln von Stützwalzen . In einem solchen Walzgerüst ist eine obere Stützwalze in heb - oder senkbaren Einbaustücken an einem Ständerrahmen des Walzgerüstes geführt. Die erfindungsgemäße Vorrichtung umfasst einen Walzenwechselstuhl, der auf Einbaustücke einer unteren Stützwalze des Walzgerüstes aufgestützt werden kann. Der Walzenwechselstuhl weist vorzugsweise an beiden Seiten davon Einfahrhilfen mit Gleitrollen oder Gleitelementen auf, die zum Einfahren des Walzenwechselstuhls in das Walzgerüst quer zur Walzrichtung in Wechselwirkung mit den für die Arbeitswalzen des Walzgerüstes vorgesehenen Ausfahrschienen gebracht werden können. Des Weiteren weist der Walzenwechselstuhl eine Absenkeinrichtung auf, mittels der der Walzenwechselstuhl mit seinem unteren Teil, nachdem der Walzenwechselstuhl in das Walzgerüst eingebracht worden ist, auf die Einbaustücke der unteren Stützwalze des Walzgerüstes aufgestützt werden kann. Der Walzenwechselstuhl ist zweiteilig in Form eines oberen Teils und eines unteren Teils ausgebildet, wobei der obere Teil des Walzenwechselstuhls relativ zu dessen unteren Teil verschieblich ist, so dass dieser obere Teil, nachdem darauf die obere Stützwalze abgesenkt und aufgestützt worden ist, aus dem Walzgerüst seitlich ausfahrbar oder wieder einfahrbar ist.

Der Erfindung liegt die wesentliche Erkenntnis zugrunde, dass der Walzenwechselstuhl, nachdem zuvor die Arbeitswalzen aus dem Walzgerüst ausgefahren worden sind, dann über die für die Arbeitswalzen vorgesehenen Ausfahrschienen in das Walzgerüst eingefahren wird bzw. werden kann. Diese Ausfahrschienen, die primär für das Ausfahren der Arbeitswalzen vorgesehen sind, werden nachfolgend stets nur als solche bezeichnet. Zwecks eines Einfahrens in das Walzgerüst ist der Walzenwechselstuhl vorzugsweise an beiden Seiten davon mit Einfahrhilfen ausgerüstet, die Gleitrollen oder Gleitelemente umfassen, die mit den Ausfahrschienen in Kontakt bzw. Wechselwirkung gebracht werden können. Im Ergebnis kann damit der Walzenwechselstuhl in das Walzgerüst eingefahren werden, ohne dass es dabei - wie bei dem eingangs erläuterten herkömmlichen Vorgehen - erforderlich ist, zuvor die untere Stützwalze aus dem Walzgerüst aufzufahren. Hierdurch kann die Zeit zum Auswechseln der Stützwalzen beträchtlich vermindert werden.

Nachdem der Walzenwechselstuhl quer zur Walzrichtung über die Ausfahrschienen in das Walzgerüst eingefahren worden ist, kann er mittels einer integrierten Absenkeinrichtung innerhalb des Walzgerüstes derart abgesenkt werden, dass sich ein unterer Teil des Walzenwechselstuhls auf den Einbaustücken der unteren Stützwalze aufstützt. Im Anschluss daran kann die obere Stützwalze - in an sich bekannter Weise - abgesenkt und auf einen oberen Teil des Walzenwechselstuhls aufgestützt werden.

Nach einer möglichen Ausführungsform der Erfindung ist vorgesehen, dass der Walzenwechselstuhl mit seinem oberen und unteren Teil eine Einheit ausbildet. Mit einem solchen Walzenwechselstuhl, der wie erläutert mit seinem unteren Teil auf den Einbaustücken der unteren Stützwalze aufgestützt ist, ist es möglich, die obere Stützwalze, wenn diese auf den oberen Teil des Walzenwechselstuhls aufgestützt ist, zusammen mit der unteren Stützwalze seitlich aus dem Walzgerüst auszufahren.

Dadurch, dass der Walzenwechselstuhl zweiteilig ausgebildet ist, nämlich in Form eines oberen Teils und eines unteren Teils, können diese beiden Teile des Walzenwechselstuhls miteinander gekoppelt und - bei Bedarf - voneinander entkoppelt werden. Zwischen dem oberen Teil und dem unteren Teil des Walzenwechselstuhls sind Gleitelemente, Gleitflächen oder Schienen vorgesehen, die - wenn die beiden Teile voneinander entkoppelt sind - eine Relativverschiebung zwischen dem oberen Teil und dem unteren Teil des Walzenwechselstuhls ermöglichen. Wie vorstehend an anderer Stelle bereits erläutert, kann der untere Teil des Walzenwechselstuhls auf den Einbaustücken der unteren Stützwalze aufgestützt werden, mittels einer Betätigung der genannten Absenkeinrichtung. Diese zweiteilige Ausführungsform des Walzenwechselstuhls dient dazu, dass die obere Stützwalze, wenn sie auf den oberen Teil des Walzenwechselstuhls abgesenkt und darauf abgestützt ist, dann zusammen mit dem oberen Teil des Walzenwechselstuhls und unabhängig von einer unteren Stützwalze aus dem Walzgerüst ausgefahren, oder umgekehrt wieder in das Walzgerüst eingefahren werden kann. Jedenfalls ist hierbei von wesentlicher Bedeutung, dass bei einem solchen Aus- oder Einfahren der oberen Stützwalze aus dem bzw. in das Walzgerüst dann die untere Stützwalze ortsfest innerhalb des Walzgerüstes verbleibt und nicht bewegt wird. Auch dies führt zu einer verminderten Rüstzeit in Bezug auf ein Wechseln der oberen Stützwalze.

Die zuletzt genannte Ausführungsform der Erfindung, wonach der Walzenwechselstuhl zweiteilig in Form eines oberen und unteren Teils ausgebildet ist, dient im Wesentlichen zur Entnahme bzw. zum Wechseln der oberen Stützwalze eines Walzgerüstes. Wie erläutert, wird der untere Teil des Walzenwechselstuhls auf den Einbaustücken der unteren Stützwalze aufgestützt. Durch ein gleichzeitiges Entspannen der Absenkeinrichtung werden dann das Gewicht des Walzenwechselstuhls und der auf dessen oberen Teil abgesenkten oberen Stützwalze in diese Einbaustücke abgeleitet und lastet jedenfalls nicht auf den Ausfahrschienen der Arbeitswalzen.

Für beide der vorstehend genannten Ausführungsformen des Walzenwechselstuhls wird gesondert darauf hingewiesen, dass, wenn entweder die Einheit gebildet aus der oberen und unteren Stützwalze oder lediglich die obere Stützwalze aus dem Walzgerüst ausgefahren oder in das Walzgerüst eingefahren werden, dann die Einfahrhilfen des Walzenwechselstuhls und deren Gleitrollen oder Gleitelemente in Bezug auf die Ausfahrschienen zumindest lastvermindert oder im Wesentlichen lastfrei gestellt sind.

Im Sinne der vorliegenden Erfindung bedeutet das Merkmal "lastvermindert", dass bei einem Bewegen des Walzenwechselstuhls, insbesondere wenn darauf die obere Stützwalze abgesenkt worden ist, entlang der Ausfahrschienen die Absenkeinrichtung insoweit entspannt ist, dass ein Gewicht des Walzenwechselstuhls, welches auf den Ausfahrschienen lastet, nicht das Gewicht der Arbeitswalzen des Walzgerüstes übersteigt. Im Umkehrschluss bedeutet dies, dass die Absenkeinrichtung insoweit betätigt bzw. entspannt wird, dass die Hauptlast des oberen Teils des Walzenwechselstuhls, auf den sich auch die obere Stützwalze aufstützt, von den Gleitelementen bzw. Gleitflächen aufgenommen wird, die zwischen dem oberen Teil und dem unteren Teil des Walzenwechselstuhls vorgesehen sind, und dann über den unteren Teil des Walzenwechselstuhls in die Einbaustücke der unteren Stützwalze abgeleitet wird. Hierdurch wird eine Überlastung und somit eine mögliche Schädigung der Ausfahrschienen verhindert.

Die Erfindung ermöglicht vorteilhaft ein automatisiertes Wechseln entweder der oberen Stützwalze oder einer Einheit gebildet aus unterer und oberer Stützwalze. Dieses Wechseln findet vorzugsweise weitgehend automatisiert statt, und kann auch vollautomatisiert erfolgen. Das gezielte Einfahren des Walzenwechselstuhls hinein in das Walzgerüst auf den Ausfahrschienen und das anschließende Aufstützen des Walzenwechselstuhls auf den Einbaustücken der unteren Stützwalze führt dazu, dass ein ansonsten aufwändiges manuelles Justieren des Walzenwechselstuhls auf der herausgefahrenen unteren Stützwalze wegfällt. Ein solches automatisches Wechseln von zumindest einer Stützwalze, auf Grundlage des genannten seitlichen Einfahrens des Walzenwechselstuhls über die Ausfahrschienen, führt zu einer beträchtlichen Einsparung an Rüstzeit, und gleichzeitig auch zu einer erhöhten Sicherheit für das Bedienpersonal.

Weitere Vorteile und Merkmale der vorliegenden Erfindung ergeben sich aus der nachfolgenden Beschreibung von vorteilhaften Ausführungsformen, die anhand einer schematisch vereinfachten Zeichnung im Detail erläutert sind. Es zeigen:
- Fig. 1: eine schematisch vereinfachte Seitenansicht eines Teils eines Walzgerüstes, mit einem darin eingefahrenen Walzenwechselstuhl in einer ersten Betriebsposition,
- Fig. 2: eine schematisch vereinfachte Seitenansicht des Walzgerüstes von Fig. 1, mit einem darin eingefahrenen Walzenwechselstuhl in einer zweiten Betriebsposition,
- Fig. 3: eine schematisch vereinfachte Seitenansicht des Walzgerüstes von Fig. 2, mit einer auf den Walzenwechselstuhl abgesenkten oberen Stützwalze,
- Fig. 4: eine schematisch vereinfachte Seitenansicht des Walzgerüstes von Fig. 2 nach einer alternativen Ausführungsform, mit einer auf den Walzenwechselstuhl abgesenkten oberen Stützwalze,
- Fig. 5.1, 5.2: eine jeweils vereinfachte Seitenansicht und Draufsicht eines Walzgerüstes in einer Ausgangsposition,
- Fig. 6.1, 6.2: eine jeweils vereinfachte Seitenansicht und Draufsicht eines Walzgerüstes mit herausgefahrenen Arbeitswalzen,
- Fig. 7.1, 7.2: eine jeweils vereinfachte Seitenansicht und Draufsicht eines Walzgerüstes mit einem auf einer Verschiebeeinrichtung bereitgestellten Walzenwechselstuhl,
- Fig. 8.1, 8.2: eine jeweils vereinfachte Seitenansicht und Draufsicht eines Walzgerüstes, mit eingefahrenem Walzenwechselstuhl in einer ersten Betriebsposition gemäß Fig. 1,
- Fig. 9: eine vereinfachte Seitenansicht eines Walzgerüstes, mit eingefahrenem Walzenwechselstuhl in einer zweiten Betriebsposition gemäß Fig. 2,
- Fig. 10: eine vereinfachte Seitenansicht eines Walzgerüstes von Fig. 9, wobei eine obere Stützwalze auf den Walzenwechselstuhl - gemäß der Darstellung von Fig. 3 - abgesenkt ist, und
- Fig. 11.1,11.2: eine jeweils vereinfachte Seitenansicht und Draufsicht eines Walzgerüstes, wenn der Walzenwechselstuhl zusammen mit der oberen Stützwalze aus dem Walzgerüst ausgefahren ist.

Nachstehend sind unter Bezugnahme auf die Fig. 1 bis 11 bevorzugte Ausführungsformen einer erfindungsgemäßen Vorrichtung 10 und eines entsprechenden Verfahrens zum Wechseln von Stützwalzen 12 an einem Walzgerüst 11 erläutert. Gleiche Merkmale in der Zeichnung sind jeweils mit gleichen Bezugszeichen versehen. An dieser Stelle wird gesondert darauf hingewiesen, dass die Zeichnung lediglich vereinfacht und insbesondere ohne Maßstab dargestellt ist.

In den Fig. 1-4 sind Teile eines Walzgerüstes 11 jeweils in vereinfachter Seitenansicht gezeigt. Hierin ist zu erkennen, dass das Walzgerüst 11 eine obere Stützwalze 12.1 und eine untere Stützwalze 12.2 aufweist. Die obere Stützwalze 12.1 ist in (nicht vollständig gezeigten) heb- oder senkbaren Einbaustücken 18.1 an einem Ständerrahmen des Walzgerüstes 11 geführt. Die untere Stützwalze 12.2 ist an Einbaustücken 18.2 angeordnet bzw. geführt.

Die Vorrichtung 10 dient zum Wechseln von Stützwalzen 12 an dem Walzgerüst 11, und ist dazu vorgesehen, von der Seite her, d.h. quer zur Walzrichtung W (vgl. Fig. 1) in das Walzgerüst 11 eingefahren zu werden.

Das Walzgerüst 11 umfasst Ausfahrschienen 24, über die Arbeitswalzen aus dem Walzgerüst 11 herausgefahren werden können. In den Darstellungen der Fig. 1-4 sind die Arbeitswalzen bereits aus dem Walzgerüst 13 herausgefahren worden, und somit in diesen Figuren nicht gezeigt.

Die Vorrichtung 10 umfasst einen Walzenwechselstuhl 14, der zu beiden Seiten davon Einfahrhilfen 20 aufweist. Diese Einfahrhilfen 20 sind mit Gleitrollen oder Gleitelementen ausgestattet, die nachstehend gemeinsam als Gleitmittel 21 bezeichnet sind und eine Relativbewegung der Einfahrhilfe auf bzw. bezüglich der Ausfahrschiene 24 gewährleisten. Des Weiteren umfasst der Walzenwechselstuhl 14 eine an den Einfahrhilfen 20 angebrachte Absenkeinrichtung 22, deren Funktion nachfolgend noch gesondert erläutert ist.

Gemäß einer ersten Ausführungsform der Vorrichtung 10, die in den Fig. 1-3 gezeigt ist, ist der Walzenwechselstuhl 14 zweiteilig ausgebildet, nämlich in Form eines oberen Teils 15 und eines unteren Teils 16. Diese beiden Teile 15, 16 des Walzenwechselstuhls 14 können miteinander gekoppelt sein, und - bei Bedarf - voneinander entkoppelt werden. Zwischen dem oberen Teil 15 und dem unteren Teil 16 sind Gleitflächen 17 vorgesehen, die - falls die beiden Teile 15, 16 voneinander entkoppelt sind - eine Verschiebung des oberen Teils 15 relativ zum unteren Teil 16 ermöglichen. Alternativ zu Gleitflächen ist es auch möglich, zwischen den beiden Teilen 15, 16 des Walzenwechselstuhls 14 Gleitelemente oder Schienen vorzusehen, die in gleicher Weise eine Relativbewegung des oberen Teils 15 zum unteren Teil 16 auch unter großer Last (z.B. 60-70 Tonnen) gewährleisten.

In einem Ausgangszustand, bei dem der obere Teil 15 mit dem unteren Teil 16 gekoppelt ist, kann der Walzenwechselstuhl 14 von der Seite her, d.h. quer zur Walzrichtung W (vgl. Fig. 1), in das Walzgerüst 11 eingefahren werden. Hierbei gelangen die Gleitmittel 21 der Einfahrhilfen 20 in Kontakt mit den Ausfahrschienen 24, und ermöglichen somit das Einfahren des Walzenwechselstuhls 14 hinein in das Walzgerüst 11. Die Fig. 1 zeigt den Walzenwechselstuhl 14 in einer ersten Betriebsposition, nachdem er vollständig über die Ausfahrschienen 24 in das Walzgerüst 11 eingefahren worden ist.

Bezüglich dieser Position des Walzenwechselstuhls 14 wird gesondert darauf hingewiesen, dass dabei der untere Teil 16 des Walzenwechselstuhls 14 noch keinen Kontakt zu den Einbaustücken 18.2 der unteren Stützwalze 12.2 hat.

In der Fig. 2 ist der Walzenwechselstuhl 14 in einer zweiten Betriebsposition gezeigt. Hierbei ist der Walzenwechselstuhl 14 durch eine Betätigung der Absenkeinrichtung 22 nach unten abgesenkt, so dass sich der untere Teil 16 des Walzenwechselstuhls 14 auf den Einbaustücken 18.2 der unteren Stützwalze 12.2 aufstützt. Somit kann eine vertikale Position des Walzenwechselstuhls 14 bezüglich der unteren Stützwalze 12.2 mithilfe der Absenkeinrichtung 22 eingestellt werden.

An einer Oberseite des oberen Teils 15 des Walzenwechselstuhls 14 ist eine Stützpfanne 23 vorgesehen. Durch ein Absenken der Einbaustücke 18.1, die der oberen Stützwalze 12.1 zugeordnet sind, wird erreicht, dass sich die Einbaustücke 18.1 der oberen Stützwalze 12.1 in die Stützpfanne 23 ablegen. Dies ist vereinfacht in der Darstellung von Fig. 3 gezeigt.

Durch das vorstehend genannte Aufstützen des unteren Teils 16 des Walzenwechselstuhls 14 auf den zugeordneten Einbaustücken 18.2 wird erreicht, dass die Einfahrhilfen 20 in Bezug auf die Ausfahrschienen 24 zumindest lastvermindert oder gar lastfrei gestellt sind. Dies bedeutet im Sinne der vorliegenden Erfindung, dass eine Gewichtslast des Walzenwechselstuhls 14 und insbesondere der darauf abgesenkten oberen Stützwalze 12.1 nicht auf den Ausfahrschienen 24 lastet, sondern zunächst durch die Gleitelemente 17 zwischen den beiden Teilen 15, 16 des Walzenwechselstuhls 14 aufgenommen und anschließend über den unteren Teil 16 des Walzenwechselstuhls 14 in die Einbaustücke 18.2 der unteren Stützwalze 12.2 abgeleitet wird.

Die Vorrichtung 10 umfasst des Weiteren eine Verschiebeeinrichtung 26, die vereinfacht in der Seitenansicht von Fig. 5.1 bzw. in der Draufsicht von Fig. 5.2 gezeigt ist. Diese Verschiebeeinrichtung 26 kann - ihrer Bezeichnungentsprechend - quer zum Walzgerüst 11 bewegt werden, was z.B. in Fig. 5.2 durch den Pfeil Q kenntlich gemacht ist.

Die Verschiebeeinrichtung 26 ist dazu geeignet, dass darauf der Walzenwechselstuhl 14 positioniert bzw. "geparkt" wird. Die Oberfläche der Verschiebeeinrichtung 26 ist ausreichend groß bemessen, dass darauf zusätzlich die Arbeitswalzen 13 des Walzgerüstes 11 aufgenommen werden können. In der Darstellung von Fig. 5.2 ist der Platz, der von den Arbeitswalzen 13 (wenn diese aus dem Walzgerüst 11 herausgefahren worden sind) eingenommen wird, durch gestrichelte Linien symbolisiert.

Die Seitenansichten nach den Fig. >5.1-8.1, nach den Fig. 9 und 10, und nach der Fig. 11.1 verdeutlichen den Einsatz der erfindungsgemäßen Vorrichtung 10 und ein entsprechendes erfindungsgemäßes Verfahren. Diesbezüglich wird darauf hingewiesen, dass die Fig. 5.2 - 8.2, und die Fig. 11.2, jeweils Draufsichten auf das Walzgerüst 11 zeigen, die den Seitenansichten nach den Fig. 5.1 - 8.1, und Fig.11.1, jeweils entsprechen.

Die Fig. 5.1 und Fig. 5.2 zeigen das Walzgerüst 11 in einem Zustand, bei dem die Arbeitswalzen 13 sich noch innerhalb des Walzgerüstes 11 befinden. Auf der Verschiebeeinrichtung 26 ist der Walzenwechselstuhl 14 angeordnet bzw. "geparkt". Hierbei ist die Verschiebeeinrichtung 26 angrenzend an einer Seite des Walzgerüstes 11 angeordnet, nämlich derart, dass der durch die gestrichelten Linien symbolisierte verfügbare Platz, der für die Arbeitswalzen 13 vorgesehen ist, mit einer Längsachse L des Walzgerüstes 11 (vgl. Fig. 5.2) fluchtet.

Die Fig. 6.1 und 6.2 zeigen das Walzgerüst 11 in einem Zustand, nachdem die Arbeitswalzen 13 auf die daran angrenzenden Verschiebeeinrichtung 26 ausgefahren worden sind. Dieses Ausfahren kann dadurch erfolgen, dass die Arbeitswalzen 13 mit einem Geradschubantrieb, z.B. in Form einer Lokomotive oder einem insbesondere hydraulischen Kolben-Zylinder-Antrieb, gekoppelt werden, mit dem die Arbeitswalzen 13 über die Ausfahrschienen 24 aus dem Walzgerüst 11 herausgezogen werden.

An dieser Stelle wird gesondert darauf hingewiesen, dass an einer Oberseite der Verschiebeeinrichtung 26 Schienen angebracht sind, auf denen der Walzenwechselstuhl 14 verfahren werden können. Diese Schienen sind beispielsweise in den Fig. 6.2, 7.2, 8.2 und 11.2 mit dem Bezugszeichen "28" versehen die - soweit sie durch den Walzenwechselstuhl 14 oder die Arbeitswalzen 13 verdeckt sind - lediglich gestrichelt gezeigt sind. Diese Schienen 28 sind in ihrer "Spurweite" an die Ausfahrschienen 24 der Arbeitswalzen angepasst. Entsprechend ist es möglich, dass der Walzenwechselstuhl 14 über die Schienen 28 hinein in das Walzgerüst 11 verfahren wird und dabei dann die Gleitmittel 21, die an den Einfahrhilfen 20 vorgesehen sind, in Kontakt mit den Ausfahrschienen 24 gelangen.

An der Oberseite der Verschiebeeinrichtung 26 sind des Weiteren Schienen 29 vorgesehen, deren "Spurbreite" kleiner ist als die der Schienen 28. Die Funktion dieser Schienen 29 wird nachstehend noch gesondert erläutert.

Die Fig. 7.1 und 7.2 zeigen die Verschiebeeinrichtung 26 in einer Stellung, in der sie im Vergleich zur Fig. 5.2 derart in der Richtung Q verschoben worden ist, dass nun die Position, in welcher der Walzenwechselstuhl 14 auf der Verschiebeeinrichtung 26 angeordnet ist, mit der Längsachse L des Walzgerüstes fluchtet. Ausgehend von dieser Stellung der Verschiebeeinrichtung 26 kann nun, wie durch die Fig. 8.1 und 8.2 veranschaulicht, der Walzenwechselstuhl 14 über die im Walzgerüst 11 vorgesehenen Ausfahrschienen 24 und die auf der Oberseite der Verschiebeeinrichtung 26 angeordneten Schienen 28 in das Walzgerüst 11 hineingefahren werden. Hierzu kann der Walzenwechselstuhl 14 mit einem Geradschubantrieb gekoppelt werden, der auf den Walzenwechselstuhl 14 eine ausreichende Schubkraft in Richtung des Walzgerüstes 11 ausübt. Die Führung des Walzenwechselstuhls 14 auf den Schienen 28 erleichtert dessen Bewegung in Richtung des Walzgerüstes 11. Bei dem Geradschubantrieb (z.B. Lokomotive oder insbesondere hydraulischer Kolben-Zylinder-Antrieb), mit dem der Walzenwechselstuhl 14 gekoppelt wird, kann es sich um den gleichen Geradschubantrieb handeln, der zuvor bereits für das Herausziehen der Arbeitswalzen 13 verwendet worden ist. Die Position des Walzenwechselstuhls 14, die er innerhalb des Walzgerüstes 11 gemäß Fig. 8.1 erreicht hat, entspricht der Darstellung von Fig. 1.

Nun kann der Walzenwechselstuhl 14 innerhalb des Walzgerüstes 11 durch eine Betätigung der Absenkeinrichtung 22 nach unten abgesenkt werden. Dies hat zur Folge, dass sich der untere Teil 16 des Walzenwechselstuhls 14 auf den Einbaustücken 18.2 der unteren Stützwalze 12.2 abstützt. Diese Position des Walzenwechselstuhls 14 ist in der Seitenansicht von Fig. 9 gezeigt, was der Darstellung von Fig. 2 entspricht.

Im Anschluss daran wird die obere Stützwalze 12.1 über die zugeordneten Einbaustücke 18.1 auf die Stützpfanne 23 abgesenkt. Somit liegt das Gewicht der oberen Stützwalze 12.1 nun auf dem oberen Teil 15 des Walzenwechselstuhls 14. Diese Position der oberen Stützwalze 12.1 ist in der Seitenansicht von Fig. 10 gezeigt, was der Darstellung von Fig. 3 entspricht.

Es ist bereits darauf hingewiesen worden, dass die Ausführungsform des Walzenwechselstuhls 14 nach den Fig. 1-3 zweiteilig ausgebildet ist, nämlich in Form des oberen Teils 15 und des unteren Teils 16. Ausgehend von der Position der Stützwalze 12.1, die in den Darstellungen von Fig. 3 und Fig. 10 gezeigt ist, wird sodann zunächst der obere Teil 15 des Walzenwechselstuhls 14 von dessen unteren Teil 16 entkoppelt, und anschließend der obere Teil 15 zusammen mit der darauf abgesenkten oberen Stützwalze 12.1 seitlich aus dem Walzgerüst 11 ausgefahren, z.B. mit Hilfe des vorstehend bereits genannten Geradschubantriebs, der mit dem oberen Teil 15 gekoppelt wird. Bei diesem seitlichen Ausfahren bewegt sich der obere Teil 15 des Walzenwechselstuhls 14 auf den Gleitelementen 17 relativ zu dessen unteren Teil 16, der ortsfest innerhalb des Walzgerüstes 11 verbleibt. Im Zuge des seitlichen Ausfahrens gelangt der obere Teil 15 des Walzenwechselstuhls 14 dann auf die Schienen 29, die - wie vorstehend bereits erläutert - ebenfalls an der Oberseite der Verschiebeeinrichtung 26 angebracht sind. Die Fig. 11.1 und 11.2 zeigen den oberen Teil 15 des Walzenwechselstuhls 14, wenn dieser zusammen mit der oberen Stützwalze 12.1 heraus aus dem Walzgerüst 11 auf der Verschiebeeinrichtung 26 ausgefahren bzw. verschoben worden ist.

Nachdem der obere Teil 15 des Walzenwechselstuhls 14, wenn er auf die Verschiebeeinrichtung 26 und die darauf angeordneten Schienen 29 ausgefahren worden ist, mit einer neuen oberen Stützwalze 12.1 bestückt worden ist, kann der vorstehend erläuterte Ablauf in umgekehrter Reihenfolge durchgeführt werden, um diese neue Stützwalze 12.1 in das Walzgerüst 11 einzubringen.

Die Verschiebeeinrichtung 26 kann an ihrer Oberseite mit einer Plattform 30 versehen sein, die in vertikaler Richtung in der Höhe verstellbar ist. Diese Höhenverstellbarkeit ist z.B. in der Fig. 5.1 durch den Pfeil H symbolisiert, und ermöglicht eine Anpassung an ein ggf. unterschiedliches Höhenniveau zwischen den Gleitelementen 17 und den Schienen 29 der Verschiebeeinrichtung 26.

Eine weitere Ausführungsform der erfindungsgemäßen Vorrichtung 10 ist in der Fig. 4 gezeigt. Im Unterschied zur Ausführungsform nach den Fig. 1-3 ist hierbei der obere Teil 15 des Walzenwechselstuhls 14 entweder fest mit dessen unteren Teil 16 verbunden, oder die beiden Teile 15 und 16 sind einstückig - und somit als ein gemeinsames Bauteil - ausgebildet. Diese Ausführungsform der Vorrichtung 10 eignet sich dazu, dass, nachdem die obere Stützwalze 12.1 auf die an dem oberen Teil 15 des Walzenwechselstuhls 14 vorgesehene Stützpfanne 23 abgesenkt worden ist, dann der Walzenwechselstuhl 14 zusammen mit der oberen Stützwalze 12.1 und der unteren Stützwalze 12.2 - als Einheit - aus dem Walzgerüst 11 herausgefahren werden kann. Das vorgeschaltete Einfahren des Walzenwechselstuhls 14 hinein in das Walzgerüst 11 über die Ausfahrschienen 24 erfolgt in gleicher Weise wie bei der zweiteiligen Ausführungsform des Walzenwechselstuhls 14, so dass zur Vermeidung von Wiederholungen auf die Erläuterungen zu den Fig. 1-3 verwiesen werden darf.

Schließlich darf darauf hingewiesen werden, dass sich auch die zweiteilige Ausführungsform des Walzenwechselstuhls 14 - in gleicher Weise wie die Ausführungsform von Fig. 4 - dazu geeignet ist, die obere Stützwalze 12.1 zusammen mit der unteren Stützwalze 12.2 - als Einheit - aus dem Walzgerüst 11 herauszufahren. Hierbei ist dann zu beachten, dass die Kopplung zwischen dem oberen Teil 15 und dem unteren Teil 16 des Walzenwechselstuhls 14 erhalten bleibt, so dass der obere und untere Teil 15, 16, nachdem die obere Stützwalze 12.1 auf die Stützpfanne 23 abgesenkt worden ist, gemeinsam miteinander bewegt werden. Dies bedeutet, dass dann die Gleitelemente 17 außer Funktion bleiben.

Ungeachtet der vorstehend erläuterten verschiedenen Einsatzmöglichkeiten des Walzenwechselstuhls 14 ist als gemeinsamer Vorteil festzuhalten, dass hiermit eine beträchtliche Verminderung der Rüstzeit zum Wechseln zumindest der oberen Stützwalze 12.1 möglich ist, weil der Walzenwechselstuhl 14 - bei bereits entnommenen Arbeitswalzen 13 - dann über die Ausfahrschienen 24 in das Walzgerüst 11 hinein bewegt werden kann, währenddessen sich die untere Stützwalze 12.2 weiterhin im Walzgerüst 11 befindet.

Eine weitere Verminderung der Rüstzeit wird dadurch gewährleistet, dass die vorstehend genannten Abläufe - in beiden Richtungen (d.h. Einfahren des Walzenwechselstuhls 14 hinein in das Walzgerüst 11 über die Ausfahrschienen 24, und anschließendes Ausfahren zumindest einer Stützwalze 12 in Verbindung mit zumindest dem oberen Teil 15 des Walzenwechselstuhls 14; oder umgekehrt: Einfahren von neuen bzw. "frischen" Stützwalzen 12 hinein in das Walzgerüst 11 in Verbindung mit dem Walzenwechselstuhl 14 bzw. dessen oberen Teil 15, und anschließendes Ausfahren des Walzenwechselstuhls 14 aus dem Walzgerüst 11 über die Ausfahrschienen 24) - insbesondere vollautomatisch durchgeführt werden, und somit von einem (nicht gezeigten) Leitstand einer Anlage, zu der das Walzgerüst 11 gehört, steuerbar sind.

### Bezugszeichenliste

- 10: Vorrichtung
- 11: Walzgerüst
- 12: Stützwalze(n)
- 12.1: obere Stützwalze
- 12.2: untere Stützwalze
- 13: Arbeitswalzen
- 14: Walzenwechselstuhl
- 15: oberer Teil (des Walzenwechselstuhls 14)
- 16: unterer Teil (des Walzenwechselstuhls 14)
- 17: Gleitelemente bzw. Gleitflächen (zwischen dem oberen Teil 15 und dem unteren Teil 16 des Walzenwechselstuhls 14)
- 18.1: Einbaustück(e) der oberen Stützwalze 12.1
- 18.2: Einbaustück(e) der unteren Stützwalze 12.2
- 20: Einfahrhilfe
- 21: Gleitmittel
- 22: Absenkeinrichtung
- 23: Stützpfanne
- 24: Ausfahrschienen
- 26: Verschiebeeinrichtung
- 28: Schienen für den Wechsel der Arbeitswalzen (auf der Oberseite der Verschiebeeinrichtung 26)
- 29: Schienen für den Wechsel der oberen Stützwalze (auf der Oberseite der Verschiebeeinrichtung 26)
- 30: Plattform (auf der Verschiebeeinrichtung 26)
- L: Längsachse (des Walzgerüstes 11)
- W: Walzrichtung

## Patentansprüche

1. Verfahren zum Wechseln von Stützwalzen (12) an einem Walzgerüst (11), bei dem nach einem Ausfahren der Arbeitswalzen (13) ein Walzenwechselstuhl (14) quer zur Walzrichtung (W) in das Walzgerüst (11)
eingebracht wird, wobei der Walzenwechselstuhl (14) mit einem unteren Teil (16) davon auf Einbaustücke (18.2) der unteren Stützwalze (12.2) aufstützbar ist und die obere Stützwalze (12.1) auf den Walzenwechselstuhl (14) absenkbar ist,
wobei der Walzenwechselstuhl (14) in das Walzgerüst (11) über die für die Arbeitswalzen (13) des Walzgerüstes (11) vorgesehenen Ausfahrschienen (24) eingefahren wird, wobei, nachdem die obere Stützwalze (12.1) auf den Walzenwechselstuhl (14) abgesenkt worden ist, dann entweder nur die obere Stützwalze (12.1) oder eine Einheit gebildet aus der unteren und oberen Stützwalze (12.1, 12.2) aus dem Walzgerüst (11) ausgefahren wird/werden, **dadurch gekennzeichnet,**
**dass** der Walzenwechselstuhl (14) zweiteilig in Form eines oberen Teils (15) und des unteren Teils (16) ausgebildet ist, wobei die obere Stützwalze (12.1), wenn sie auf den oberen Teil (15) des Walzenwechselstuhls (14) abgesenkt und darauf aufgestützt ist, zusammen mit dem oberen Teil (15) des Walzenwechselstuhls (14) und unabhängig von einer unteren Stützwalze (12.2) aus dem Walzgerüst (11) aus- oder eingefahren wird.

2. Verfahren nach Anspruch 1, **dadurch gekennzeichnet, dass** der Walzenwechselstuhl (14) Einfahrhilfen (20) mit Gleitrollen oder Gleitelementen aufweist, die zum Einfahren des Walzenwechselstuhls (14) in das Walzgerüst (11) quer zur Walzrichtung (W) in Wechselwirkung mit den für die Arbeitswalzen des Walzgerüstes (11) vorgesehenen Ausfahrschienen (24) gebracht werden.

3. Verfahren nach Anspruch 2, **dadurch gekennzeichnet, dass**, wenn entweder nur die obere Stützwalze (12.1) oder die Einheit gebildet aus der unteren und oberen Stützwalze (12.1, 12.2) aus dem Walzgerüst (11) ausgefahren oder in das Walzgerüst (11) eingefahren werden, dann die Einfahrhilfen (20) des Walzenwechselstuhls (14) in Bezug auf die Ausfahrschienen (24) lastvermindert oder lastfrei gestellt sind.

4. Verfahren nach einem der Ansprüche 1 bis 3, **dadurch gekennzeichnet, dass** der obere Teil (15) und untere Teil (16) des Walzenwechselstuhls (14) miteinander koppelbar sind und zwischen diesen beiden Teilen Gleitelemente oder Gleitflächen vorgesehen sind, die eine Relativverschiebung zwischen dem oberen Teil (15) und dem unteren Teil (16) des Walzenwechselstuhls (14) ermöglichen, wobei, nachdem der untere Teil (16) des Walzenwechselstuhls (14) auf den Einbaustücken (32) der unteren Stützwalze (12.2) des Walzgerüstes (11) aufgestützt worden ist, dann der obere Teil (15) des Walzenwechselstuhls (14) von dessen unteren Teil entkoppelt und anschließend zusammen mit der oberen Stützwalze (12.1) seitlich aus dem Walzgerüst (11) ausgefahren wird.

5. Verfahren nach einem der vorhergehenden Ansprüche, **dadurch gekennzeichnet, dass** der Walzenwechselstuhl (14), nachdem er quer zur Walzrichtung (W) in das Walzgerüst (11) eingefahren worden ist, mittels einer integrierten Absenkeinrichtung (22) abgesenkt und damit dessen unterer Teil (16) auf den Einbaustücken (32) der unteren Stützwalze des Walzgerüstes (11) aufgestützt wird.

6. Verfahren nach einem der vorhergehenden Ansprüche, **dadurch gekennzeichnet, dass** angrenzend zum Walzgerüst (11) eine Verschiebeeinrichtung (26) positioniert wird, über bzw. auf den der Walzenwechselstuhl (14) in das Walzgerüst (11) ein- bzw. ausgefahren wird.

7. Verfahren nach einem der vorhergehenden Ansprüche, **dadurch gekennzeichnet, dass** das Einfahren des Walzenwechselstuhls (14) in das Walzgerüst (11) über die Ausfahrschienen (24), das anschließende Absenken der oberen Stützwalze auf den Walzenwechselstuhl (14) und das Ausfahren des Walzenwechselstuhls (14) aus dem Walzgerüst (11) mit entweder nur der oberen Stützwalze (12.1) oder der Einheit gebildet aus der unteren und oberen Stützwalze (12.1, 12.2) automatisch, insbesondere vollautomatisch erfolgt.

8. Walzgerüst (11), umfassend
eine obere Stützwalze (12.1) und eine untere Stützwalze (12.2),
einen Ständerrahmen, wobei die obere Stützwalze (12.1) in heb- oder senkbaren Einbaustücken 18.1 an dem Ständerrahmen geführt ist und die untere Stützwalze (12.2) an Einbaustücken 18.2 angeordnet bzw. geführt ist,
eine Vorrichtung (10) für den Wechsel der Stützwalzen (12.1, 12.2) an dem Walzgerüst (11), umfassend einen Walzenwechselstuhl (14), der auf die Einbaustücke (18.2) der unteren Stützwalze (12.2) des Walzgerüstes (11) aufstützbar ist,
wobei der Walzenwechselstuhl (14) Einfahrhilfen (20) mit Gleitrollen oder Gleitelementen (21) aufweist, die zum Einfahren des Walzenwechselstuhls (14) in das Walzgerüst (11) quer zur Walzrichtung (W) in Wechselwirkung mit den für die Arbeitswalzen des Walzgerüstes (11) vorgesehenen Ausfahrschienen (24) bringbar sind,
wobei der Walzenwechselstuhl (14) eine Absenkeinrichtung (22) aufweist, mittels der der Walzenwechselstuhl (14) mit seinem unteren Teil (16), nachdem der Walzenwechselstuhl (14) in das Walzgerüst (11) eingebracht worden ist, auf die Einbaustücke (18.2) der unteren Stützwalze des Walzgerüstes (11) aufstützbar ist,
**dadurch gekennzeichnet,**
**dass** der Walzenwechselstuhl (14) zweiteilig in Form eines oberen Teils (15) und eines unteren Teils (16) ausgebildet ist, wobei der obere Teil (15) des Walzenwechselstuhls (14) relativ zu dessen unteren Teil (16) verschieblich ist, so dass dieser obere Teil (15), nachdem darauf die obere Stützwalze (12.1) abgesenkt und aufgestützt worden ist, aus dem Walzgerüst (11) seitlich ausfahrbar oder wieder einfahrbar ist.

9. Vorrichtung (10) nach Anspruch 8, **dadurch gekennzeichnet, dass** zwischen dem oberen Teil (15) und dem unteren Teil (16) des Walzenwechselstuhls (14) Gleitelemente, Gleitflächen oder Schienen (17) vorgesehen sind, die eine Relativverschiebung zwischen dem oberen Teil (15) und dem unteren Teil (16) des Walzenwechselstuhls (14) ermöglichen.

10. Vorrichtung (10) nach Anspruch 9, **dadurch gekennzeichnet, dass** die Gleitelemente oder Gleitflächen (17) mit Antriebsmitteln ausgestattet sind, mit denen eine Verschiebung des oberen Teils des Walzenwechselstuhls (14) relativ zu dessen unteren Teil erfolgt.

11. Vorrichtung (10) nach einem der Ansprüche 8 bis 10, **dadurch gekennzeichnet, dass** der obere Teil (15) des Walzenwechselstuhls (14) mit einem Geradschubantrieb kuppelbar ist, um diesen oberen Teil (15) aus dem Walzgerüst (11) aus- oder einzufahren.

12. Vorrichtung (10) nach Anspruch 11, **dadurch gekennzeichnet, dass** der Geradschubantrieb aus einem in der Hublänge veränderlichen hydraulischen Kolben-Zylinder-Antrieb gebildet ist oder mittels einer Lokomotive gewährleistet wird.

13. Vorrichtung (10) nach einem der Ansprüche 8 bis 12, **dadurch gekennzeichnet, dass** angrenzend zum Walzgerüst (11) eine Verschiebeeinrichtung (26) angeordnet ist, auf die der Walzenwechselstuhl (14) aufbringbar ist, vorzugsweise, dass an einer Oberseite der Verschiebeeinrichtung (26) Schienen (28, 29) angebracht sind, auf denen der Walzenwechselstuhl (14) oder dessen oberer Teil (15) verfahrbar sind.

14. Vorrichtung (10) nach Anspruch 13, **dadurch gekennzeichnet, dass** an einer Oberseite der Verschiebeeinrichtung (26) eine Plattform (30) vorgesehen ist, die in vertikaler Richtung (H) höhenverstellbar ist, vorzugsweise, dass die Schienen (28, 29) zum Verfahren des Walzenwechselstuhls (14) an der Plattform (30) angebracht sind.

## Claims

1. Method of changing backing rolls (12) at a roll stand (11), in which after the working rolls (13) have been moved out a roll change chair (14) is introduced into the roll stand (11) transversely to the rolling direction (W), wherein the roll change chair (14) can be supported by a lower part (16) thereof on chocks (18.2) of the lower backing roll (12.2) and the upper backing roll (12.1) is lowerable onto the roll change chair (14), wherein the roll change chair (14) is moved into the roll stand (11) by way of the movement-out rails (24) provided for the working rolls (13) of the roll stand (11), wherein after the upper backing roll (12.1) has been lowered onto the roll change chair (14) then either only the upper backing roll (12.1) or a unit formed from the lower and upper backing rolls (12.1, 12.2) is moved out of the roll stand (11),
**characterised in that** the roll change chair (14) is of two-part construction in the form of an upper part (15) and the lower part (16), wherein the upper backing roll (12.1) when it has been lowered onto the upper part (15) of the roll change chair (14) and supported thereon is moved out of or into the roll stand (11) together with the upper part (15) of the roll change chair (14) and independently of a lower backing roll (12.2).

2. Method according to claim 1, **characterised in that** the roll change chair (14) comprises introducing aids (20) with slide rollers or slide elements, which for movement of the roll change chair (14) into the roll stand (11) are brought transversely to the rolling direction (W) in interaction with the movement-out rails (24) provided for the working rolls of the roll stand (11).

3. Method according to claim 2, **characterised in that** if either only the upper backing roll (12.1) or the unit formed from the lower and upper backing rolls (12.1, 12.2) is moved out of or into the roll stand (11) then the introducing aids (20) of the roll change chair (14) are set to be reduced in load or free of load with respect to the movement-out rails (24).

4. Method according to any one of claims 1 to 3, **characterised in that** the upper part (15) and lower part (16) of the roll change chair (14) can be coupled with one another and slide elements or slide surfaces are provided between these two parts and enable relative displacement between the upper part (15) and the lower part (16) of the roll change chair (14), wherein after the lower part (16) of the roll change chair (14) has been supported on the chocks (32) of the lower backing roll (12.2) of the roll stand (11) the upper part (15) of the roll change chair (14) is then decoupled from the lower part thereof and subsequently moved laterally out of the roll stand (11) together with the upper backing roll (12.1).

5. Method according to any one of the preceding claims, **characterised in that** the roll change chair (14) after it has been moved into the roll stand (11) transversely to the rolling direction (W) is lowered by means of an integrated lowering device (22) and thus the lower part (16) thereof is supported on the chocks (32) of the lower backing roll of the roll stand (11).

6. Method according to any one of the preceding claims, **characterised in that** a displacing device (26) by way of which or on which the roll change chair (14) is moved into or out of the roll stand (11) is positioned adjacent to the roll stand (11).

7. Method according to any one of the preceding claims, **characterised in that** the movement of the roll change chair (14) into the roll stand (1) takes place automatically, particularly fully automatically, by way of the movement-out rails (24), the subsequent lowering of the upper backing roll onto the roll change chair (14) and the movement of the roll change chair (14) out of the roll stand (11) with either only the upper backing roll (12.1) or the unit formed from the lower and upper backing rolls (12.1, 12.2).

8. Roll stand (11) comprising
an upper backing roll (12.1) and a lower backing roll (12.2),
a housing frame, wherein the upper backing roll (12.1) is guided in raisable or lowerable chocks (18.1) at the housing frame and the lower backing roll (12.2) is arranged or guided at chocks (18.2),
a device (10) for change of the backing rolls (12.1, 12.2) at the roll stand (11), comprising a roll change chair (14) which can be supported on the chocks (18.2) of the lower backing roll (12.2) of the roll stand (11),
wherein the roll change chair (14) comprises introducing aids (20) with slide rollers or slide elements (21) which for movement of the roll change chair (14) into the roll stand (11) transversely to the rolling direction (W) can be brought into interaction with the movement-out rails (24) provided for the working rolls of the roll stand (11), and
wherein the roll change chair (14) comprises a lowering device (22) by means of which the roll change chair (14) can be supported by its lower part (16) on the chocks (18.2) of the lower backing roll of the roll stand (11) after the roll change chair (14) has been introduced into the roll stand (11),
**characterised in that**
the roll change chair (14) is of two-part construction in the form of an upper part (15) and a lower part (16), wherein the upper part (15) of the roll change chair (14) is displaceable relative to the lower part (16) thereof so that this upper part (15) after the upper backing roll (12.1) has been lowered thereonto and supported thereon is laterally movable out of or back into the roll stand (11).

9. Device (10) according to claim 8, **characterised in that** slide elements, slide surfaces or rails (17) which enable relative displacement between the upper part (15) and the lower part (16) of the roll change chair (14) are provided between the upper part (15) and the lower part (16) of the roll change chair (14).

10. Device (10) according to claim 9, **characterised in that** the slide elements or slide surfaces (17) are equipped with drive means by which displacement of the upper part of the roll change chair (14) relative to the lower part thereof takes place.

11. Device (10) according to any one of claims 8 to 10, **characterised in that** the upper part (15) of the roll change chair (14) can be coupled with a linear thrust drive in order to move this upper part (15) out of or into the roll stand (11).

12. Device (10) according to claim 11, **characterised in that** the linear thrust drive is formed from a hydraulic piston/cylinder drive of variable stroke length or is provided by means of a locomotive.

13. Device (10) according to any one of claims 8 to 12, **characterised in that** arranged adjacent to the roll stand (11) is a displacing device (26) onto which the roll change chair (14) can be brought, preferably **in that** rails (28, 29) on which the roll change chair (14) or the upper part (15) thereof is movable are mounted on an upper side of the displacing device (26).

14. Device (10) according to claim 13, **characterised in that** provided at an upper side of the displacing device (26) is a platform (30) which is adjustable in height in vertical direction (H), preferably **in that** the rails (28, 29) for movement of the roll change chair (14) are mounted on the platform (30).

## Revendications

1. Procédé destiné au remplacement de cylindres de support (12) dans une cage de laminoir (11) ; dans lequel, après une sortie des cylindres de travail (13), on introduit une chaise de remplacement de cylindres (14) en direction transversale par rapport à la direction de laminage (W) dans la cage de laminoir (11) ; dans lequel la chaise de remplacement de cylindres (14) peut venir s'appuyer avec une partie inférieure (16) de la chaise en question sur des empoises (18.2) du cylindre de support inférieur (12.2) et le cylindre de support supérieur (12.1) peut être abaissé sur la chaise de remplacement de cylindres (14) ; dans lequel on introduit la chaise de remplacement de cylindres (14) dans la cage de laminoir (11) par l'intermédiaire des rails de sortie (24) qui sont prévus pour les cylindres de travail (13) de la cage de laminoir (11) ; dans lequel, après avoir abaissé le cylindre de support supérieur (12.1) sur la chaise de remplacement de cylindres (14), on procède à la sortie, soit uniquement du cylindre de support supérieur (12.1), soit d'une unité formée par les cylindres de support inférieur et supérieur (12.1, 12.2), à l'extérieur de la cage de laminoir (11) ; **caractérisé en ce que** la chaise de remplacement de cylindres (14) est réalisée en deux parties sous la forme d'une partie supérieure (15) et de la partie inférieure (16) ; dans lequel on procède à la sortie ou à l'entrée du cylindre de support supérieur (12.1), lorsque ce dernier a été abaissé sur la partie supérieure (15) de la chaise de remplacement cylindres (14) et est venu s'appuyer sur la partie en question, de manière conjointe avec la partie supérieure (15) de la chaise de remplacement de cylindres (14) et indépendamment d'un cylindre de support inférieur (12.2), à l'extérieur de la cage de laminoir (11).

2. Procédé selon la revendication 1, **caractérisé en ce que** la chaise de remplacement de cylindres (14) présente des auxiliaires d'entrée (20) qui comprend des galets de glissement ou des éléments de glissement qui sont appliqués, à des fins d'entrée de la chaise de remplacement de cylindres (14) dans la cage de laminoir (11) en direction transversale par rapport à la direction de laminage (W) en corrélation avec les rails de sortie (24) qui sont prévus pour les cylindres de travail de la cage de laminoir (11).

3. Procédé selon la revendication 2, **caractérisé en ce que**, lorsqu'on procède à la sortie à l'extérieur de la cage de laminoir (11) ou à l'entrée dans la cage de laminoir (11), soit uniquement du cylindre de support supérieur (12.1), soit de l'unité formée par les cylindres de support inférieur et supérieur (12.1, 12.2), on positionne les auxiliaires d'entrée (20) de la chaise de remplacement de cylindres (14) dans un état de réduction de la charge ou en l'absence de charge, par rapport aux rails de sortie (24).

4. Procédé selon l'une quelconque des revendications 1 à 3, **caractérisé en ce que** la partie supérieure (15) et la partie inférieure (16) de la chaise de remplacement de cylindres (14) peuvent être accouplées l'une à l'autre, des éléments de glissement ou des surfaces de glissement étant prévus entre les deux parties en question, qui permettent un déplacement relatif entre la partie supérieure (15) et la partie inférieure (16) de la chaise de remplacement de cylindres (14) ; dans lequel, une fois que la partie inférieure (16) de la chaise de remplacement de cylindres (14) est venue s'appuyer sur les empoises (32) du cylindre de support inférieur (12.2) de la cage de laminoir (11), on découple la partie supérieure (15) de la chaise de remplacement de cylindres (14) par rapport à la partie inférieure de cette dernière et on la sort ensuite de manière conjointe avec le cylindre de support supérieur (12.1) latéralement à l'extérieur de la cage de laminoir (11).

5. Procédé selon l'une quelconque des revendications précédentes, **caractérisé en ce qu'**on abaisse la chaise de remplacement de cylindres (14), une fois que cette dernière a été introduite, en direction transversale par rapport à la direction de laminage (W), dans la cage de laminoir (11), au moyen d'un mécanisme d'abaissement intégré (22), d'une manière telle que la partie inférieure (16) de la chaise en question vient s'appuyer sur les empoises (32) du cylindre de support inférieur de la cage de laminoir (11).

6. Procédé selon l'une quelconque des revendications précédentes, **caractérisé en ce que**, en position adjacente à la cage de laminoir (11), on dispose un mécanisme de déplacement (26) par l'intermédiaire duquel, respectivement sur lequel on procède à l'entrée, respectivement à la sortie de la chaise de remplacement de cylindres (14) dans, respectivement à l'extérieur de la cage de laminoir (11).

7. Procédé selon l'une quelconque des revendications précédentes, **caractérisé en ce que** l'introduction de la chaise de remplacement de cylindres (14) dans la cage de laminoir (11) par l'intermédiaire des rails de sortie (24), l'abaissement qui s'ensuit du cylindre de support supérieur sur la chaise de remplacement de cylindres (14) et la sortie de la chaise de remplacement de cylindres (14) à l'extérieur de la cage de laminoir (11) avec, soit uniquement le cylindre de support supérieur (12.1), soit l'unité formée par les cylindres de support inférieur et supérieur (12.1, 12.2), ont lieu de manière automatique, en particulier de manière totalement automatique.

8. Cage de laminoir (11) qui comprend :
un cylindre de support supérieur (12.1) et un cylindre de support inférieur (12.2)
un cadre de support ; dans lequel le cylindre de support supérieur (12.1) est guidé dans des empoises (18.1) qui sont à même de se soulever ou de s'abaisser, contre le cadre de support, et le cylindre de support inférieur (12.2) est disposé, respectivement est guidé contre des empoises (18.2) ;
un dispositif (10) destiné au remplacement des cylindres de support (12.1, 12.2) dans la cage de laminoir (11), comprenant une chaise de remplacement de cylindres (14) qui peut venir s'appuyer sur les empoises (18.2) du cylindre de support (12.2) de la cage de laminoir (11) ;
dans laquelle la chaise de remplacement de cylindres (14) présente des auxiliaires d'entrée (20) comprenant des galets de glissement ou des éléments de glissement (21) qui peuvent venir s'appliquer, à des fins d'entrée de la chaise de remplacement de cylindres (14) dans la cage de laminoir (11) en direction transversale par rapport à la direction de laminage (W) en corrélation avec les rails de sortie (24) qui sont prévus pour les cylindres de travail de la cage de laminoir (11) ;
dans laquelle la chaise de remplacement de cylindres (14) présente un mécanisme d'abaissement (22) au moyen duquel la chaise de remplacement de cylindres (14) peut venir s'appuyer avec sa partie inférieure (16), une fois que la chaise de remplacement de cylindres (14) a été introduite dans la cage de laminoir (11), sur les empoises (18.2) du cylindre de support inférieur de la cage de laminoir (11) ;
**caractérisé en ce que** la chaise de remplacement de cylindres (14) est réalisée en deux parties sous la forme d'une partie supérieure (15) et d'une partie inférieure (16) ; dans laquelle la partie supérieure (15) de la chaise de remplacement de cylindres (14) est mobile par rapport à la partie inférieure (16) de la chaise en question, d'une manière telle que cette partie supérieure (15), une fois que le cylindre de support supérieur (12.1) a été abaissé et est venu et s'appuyer sur ladite partie, peut faire l'objet d'une sortie à l'extérieur ou d'une rentrée dans la cage de laminoir (11) en direction latérale.

9. Dispositif (10) selon la revendication 8, **caractérisé en ce que** l'on prévoit, entre la partie supérieure (15) et la partie inférieure (16) de la chaise de remplacement de cylindres (14), des éléments de glissement, des surfaces de glissement ou des rails (17) qui permettent un déplacement relatif entre la partie supérieure (15) et la partie inférieure (16) de la chaise de remplacement de cylindres (14).

10. Dispositif (10) selon la revendication 9, **caractérisé en ce que** les éléments de glissement ou les surfaces de glissement (17) sont équipés de moyen d'entraînement avec lesquels a lieu un déplacement de la partie supérieure de la chaise de remplacement de cylindres (14) par rapport à la partie inférieure de cette dernière.

11. Dispositif (10) selon l'une quelconque des revendications 8 à 10, **caractérisé en ce que** la partie supérieure (15) de la chaise de remplacement de cylindres (14) peut être accouplée à un entraînement sous la forme d'une poussée dans la direction rectiligne, destiné à la sortie ou à l'entrée cette partie supérieure (15) à l'extérieur de la cage de laminoir (11) ou dans cette dernière.

12. Dispositif (10) selon la revendication 11, **caractérisé en ce que** l'entraînement sous la forme d'une poussée dans la direction rectiligne est constitué par une commande hydraulique du type à piston-cylindre, variable quant à sa longueur de course, ou bien est assuré au moyen d'une locomotive.

13. Dispositif (10) selon l'une quelconque des revendications 8 à 12, **caractérisé en ce qu'**un dispositif de déplacement (26) est placé en position adjacente à la cage de laminoir (11), dispositif sur lequel peut venir s'appliquer la chaise de remplacement de cylindres (14), de préférence, **en ce que** des rails (28, 29) sont appliqués sur un côté supérieur du mécanisme de déplacement (26), rails sur lesquels peut se déplacer la chaise de remplacement de cylindres (14) ou la partie supérieure (15) de cette dernière.

14. Dispositif (10) selon la revendication 13, **caractérisé en ce que** l'on prévoit, contre un côté supérieur du mécanisme de déplacement (26), une plate-forme (30) qui peut être déplacée en hauteur dans la direction verticale (H) ; de préférence, **en ce que** les rails (28, 29) qui sont destinés au déplacement de la chaise de remplacement de cylindres (14) sont appliqués contre la plate-forme (30).
